# FASCICULE DE BREVET EUROPEEN

(11) **EP 1 440 214 B1**
(45) Date de publication et mention de la délivrance du brevet: **12.12.2007**
(21) Numéro de dépôt: 02785577.4
(22) Date de dépôt: 31.10.2002
(51) Int. Cl.: E04F 15/04

(54) **DISPOSITIF D'ASSEMBLAGE DES BORDS DE PANNEAUX**
VORRICHTUNG ZUM ZUSAMMENFÜGEN VON DEN RÄNDERN VON PLATTEN
DEVICE FOR ASSEMBLING PANEL EDGES

(30) Priorité: 02.11.2001 FR 0114234; 16.11.2001 FR 0114865; 28.01.2002 FR 0200987
(43) Date de publication de la demande: 28.07.2004
(73) Titulaire: Espace Production International EPI (Société Anonyme), 67520 Marlenheim (FR)
(72) Inventeur: BECKER, Arnaud, F-67560 ROSHEIM (FR)
(74) Mandataire: Nuss, Pierre
(86) Numéro de dépôt international: PCT/FR2002/003761
(87) Numéro de publication internationale: WO 2003/038210

(56) Documents cités:
- WO-A-00/47841
- WO-A-01/66877

## Description

La présente invention concerne le domaine du bâtiment, en particulier des revêtements de sols, de murs ou de plafonds, notamment en forme de panneaux, de lattes ou de lambris en différents matériaux, tels que le bois, les matériaux stratifiés, les matériaux synthétiques..., et a pour objet un dispositif d'assemblage des bords de tels panneaux, lattes ou lambris.

Actuellement, les éléments de revêtements de sols, de murs ou de plafonds se présentent généralement sous forme de panneaux, de lattes ou de lambris réalisés en différents matériaux, tels que du bois massif, des particules comprimées pourvues d'un revêtement synthétique ou en bois massif ou entièrement en matériaux synthétiques présentant une face apparente texturée.

Ces différents éléments sont généralement assemblés entre eux par des moyens connus du type rainures et languettes, deux côtés adjacents de ces éléments étant, par exemple, pourvus d'une languette destinée à coopérer avec des rainures prévues sur deux côtés correspondants d'éléments correspondants. Ainsi, chaque élément présente deux languettes sur deux côtés adjacents, les deux autres côtés étant munis de rainures.

Ces moyens d'assemblage permettent généralement de répondre correctement aux exigences de liaison des éléments entre eux et de mise à niveau mutuelle de ces éléments mais, nécessitent, pour le maintien de l'assemblage et d'un jointoiement parfait, la mise en oeuvre de colle ou encore de moyens d'agrippage de la face inférieure et de fixation de celle-ci sur des tasseaux ou analogues.

Pour obvier à ces inconvénients, il a été proposé de munir les panneaux, lattes ou lambris, près de leur moyen d'assemblage à rainure et languette équipant leurs bords longitudinaux, d'un dispositif mécanique améliorant la qualité dudit assemblage par création d'un moyen anti-déboîtement en position d'assemblage, c'est-à-dire lorsque deux éléments successifs sont assemblés à rainure et languette et sont disposés à plat. Ce dispositif mécanique permet, en outre, dans la position d'assemblage à plat, un déplacement suivant l'axe longitudinal des éléments, afin de favoriser l'emboîtement de leurs languettes d'extrémité dans la rainure d'extrémité correspondante de l'élément adjacent.

De tels dispositifs mécaniques sont essentiellement de deux types, à savoir mettant en oeuvre des parties mécaniques complémentaires de verrouillage, ou munis d'une partie intégrée de verrouillage.

Les parties mécaniques complémentaires sont, soit des profilés à section en forme de crochet, soit des crochets uniformément répartis sur toute la longueur des éléments et coopérant avec des rainures de forme correspondante prévues dans les bords desdits éléments.

De tels éléments permettent, certes, une liaison correcte entre les panneaux, lattes ou lambris, mais nécessitent des manoeuvres de pose bien spécifiques, à savoir un enclenchement des éléments de liaison dans une position d'inclinaison des panneaux, lattes ou lambris les uns par rapport aux autres, puis une remise en position horizontale de ces derniers en vue de leur enclenchement latéral, soit une disposition préalable des profilés de liaison à section en forme de crochets, sous le bord de l'un des panneaux, lattes ou lambris et l'enclenchement de l'autre extrémité de ces profilés sous le bord correspondant des panneaux, lattes ou lambris adjacents, l'enclenchement latéral étant réalisé après cette liaison mécanique le long des bords longitudinaux.

Ces dispositifs de liaison mécanique complémentaire connus présentent, cependant, l'inconvénient d'être d'une constitution relativement complexe mettant simultanément en oeuvre des ensembles rainure et languette et un moyen de maintien mécanique en position de service empêchant tout glissement d'un panneau, latte ou lambris par rapport à un autre perpendiculairement à leurs bords longitudinaux.

En outre, dans le cas de réalisation d'une liaison mécanique entre bords longitudinaux par l'intermédiaire de la seule coopération de forme d'éléments complémentaires faisant partie intégrante des panneaux, lattes ou lambris et usinés ensemble avec les rainures et languettes d'assemblage, il se pose, d'une part, un problème d'usinage des éléments mécaniques de liaison et, d'autre part, un problème de fiabilité dans le temps de ces éléments mécaniques de liaison. En effet, les moyens de liaison et d'assemblage connus sont essentiellement destinés à assurer un montage parfait des panneaux, lattes ou lambris avec un assemblage sans jeu au niveau de leurs joints, équivalent à un assemblage traditionnel par collage des panneaux, lattes ou lambris entre eux ou par clouage de ceux-ci sur des tasseaux de support, tout en autorisant un démontage complet en vue d'un remontage éventuel sur un autre lieu d'utilisation.

De plus, les éléments mécaniques de liaison connus sont relativement complexes dans leur constitution et dans leur mise en oeuvre.

Enfin, tous les dispositifs d'assemblage connus présentent l'inconvénient d'être relativement fragiles au niveau des joints, du fait que la languette de liaison entre les panneaux, lattes ou lambris est de relativement faible épaisseur et doit entièrement reprendre les efforts au niveau desdits joints et en particulier les efforts importants de cisaillement se produisant dans le cas d'une disposition au-dessus d'un vide dû à une inégalité du sol ou autre.

On connaît aussi, par WO-A-00/47841 des moyens d'assemblage de bords de panneaux constitués par deux lèvres opposées coopérantes munies chacune d'un moyen de connexion à enclenchement vertical et d'un moyen de blocage vertical sous forme d'un ergot ou d'un crochet destiné à coopérer avec la face supérieure d'un évidement.

Les moyens de connexion selon ce document sont parallèles aux bords des panneaux à assembler. Il s'ensuit que, lors du montage, la lèvre inférieure équipant un bord du panneau subit une déformation importante due à l'application de la lèvre supérieure, par le haut, dans le logement délimité entre les surfaces de l'autre panneau, l'ergot du premier panneau étant appliqué, pour sa part, le long de la paroi dudit autre panneau. Cette interaction des différents éléments pendant l'application d'une force verticale a tendance à induire un coincement en cours d'assemblage, ce coincement ne pouvant être surmonté que grâce à la déformation de la lèvre inférieure.

Cela entraîne que la dimension de l'ergot, en particulier sa longueur en saillie par rapport aux bords est limitée par la limite élastique de la lèvre inférieure. En conséquence, un verrouillage suffisant ne peut pas être obtenu et une telle réalisation est totalement inapplicable avec des panneaux réalisés en MDF ou en HDF.

WO-A-01/66877 décrit des panneaux de revêtement de sol, qui sont destinés à être assemblés par l'intermédiaire d'éléments mâles et femelles à enclenchement vertical. Ce document concerne uniquement des panneaux présentant des configurations différentes d'éléments mâles et femelles pour leur assemblage, l'ensemble des panneaux étant destiné à la réalisation d'un revêtement de sol. Ce document décrit, par ailleurs, une mise en oeuvre des moyens d'assemblage du document WO-A-00/47841 ce, avec mise en oeuvre complémentaire d'une pièce intermédiaire destinée à coopérer avec deux éléments mâles supérieurs.

La présente invention a pour but de pallier les inconvénients des dispositifs d'assemblage et de maintien connus à ce jour en proposant un dispositif d'assemblage des bords de tels panneaux, lattes ou lambris, permettant simultanément, par coopération de forme, de favoriser l'assemblage desdits bords et d'assurer un jointoiement parfait et automatique des bords adjacents des panneaux, lattes ou lambris et un auto-serrage desdits panneaux, lattes ou lambris les uns contre les autres, le long desdits bords, en particulier sous charge.

A cet effet, le dispositif d'assemblage des bords de tels panneaux, lattes ou lambris, qui est constitué par au moins une partie mâle équipant un bord longitudinal et/ou un bord transversal desdits panneaux, lattes ou lambris et par au moins une partie femelle de forme correspondante équipant les deux autres bords longitudinal et transversal desdits panneaux, lattes ou lambris, est caractérisé en ce que les parties mâle et femelle sont pourvues d'au moins un élément permettant un assemblage par choc ou pression de deux panneaux, lattes ou lambris consécutifs par leurs bords adjacents suivant une direction oblique, lesdits panneaux, lattes ou lambris étant initialement décalés en hauteur et parallèles entre eux et leur parties mâle et femelle étant alors partiellement engagées mutuellement.

L'invention sera mieux comprise, grâce à la description ci-après, qui se rapporte à des modes de réalisation préférés, donnés à titre d'exemples non limitatifs, et expliqués avec référence aux dessins schématiques annexés, dans lesquels :
la figure 1 est une vue en élévation latérale et en coupe du dispositif conforme à l'invention dans une position de début d'assemblage ;
la figure 2 est une vue analogue à celle de la figure 1 du dispositif dans la position finale d'assemblage, et
les figures 3 et 4 sont des vues analogues à celles des figures 1 et 2 d'une variante de réalisation de l'invention.

Les figures 1 à 4 des dessins annexés représentent un assemblage de deux panneaux, lattes ou lambris 1 au moyen d'un dispositif d'assemblage des bords, qui est constitué par au moins une partie mâle 2 équipant un bord longitudinal et/ou un bord transversal desdits panneaux, lattes ou lambris 1 et par au moins une partie femelle 3 de forme correspondante équipant les deux autres bords longitudinal et transversal desdits panneaux, lattes ou lambris 1.

Conformément à l'invention, les partie mâle 2 et femelle 3 sont pourvues d'au moins un élément 6 et/ou 2"-3" et/ou 2'''-3''' et 5 permettant un assemblage par choc ou pression de deux panneaux, lattes ou lambris 1 consécutifs par leurs bords adjacents suivant une direction oblique, lesdits panneaux, lattes ou lambris 1 étant initialement décalés en hauteur et parallèles entre eux et leur parties mâle 2 et femelle 3 étant alors partiellement engagées mutuellement (figures 1 et 3).

Selon un premier mode de réalisation de l'invention, représenté aux figures 1 et 2 des dessins annexés, la partie femelle 3 est avantageusement pourvue, dans sa paroi latérale supérieure, d'un évidement ou concavité formant un élément 6 permettant un assemblage sans déformation avec la partie mâle 2. Ainsi, comme le montre plus particulièrement la figure 1 des dessins annexés, au début de l'assemblage entre deux bords, c'est-à-dire lorsque la partie mâle 2 est présentée devant la partie femelle 3 suivant une direction d'insertion oblique, ladite partie mâle 2 vient en contact, avec une portion 7 de son arête supérieure, avec le bord extérieur de l'évidement ou de la concavité formant l'élément 6 et est guidé contre ce dernier, alors que le côté opposé de la partie mâle 2 est continuellement en appui contre la paroi latérale correspondante de la partie femelle 3, ce en assurant un guidage à ajustement glissant, l'entrée de la portion 7 dans son logement correspondant 7' dans la partie femelle 3 correspondant au déplacement de rapprochement horizontal final des panneaux, lattes ou lambris 1. Il en résulte que l'assemblage est réalisé sans aucune déformation, à savoir ni plastique, ni élastique des parties mâle et/ou femelle.

Conformément à une variante de réalisation de l'invention et comme le montrent les figures 3 et 4 des dessins annexés, lesdites parties mâle 2 et femelle 3 peuvent être pourvues d'éléments 2"-3", 2'''-3''' permettant un assemblage par choc ou pression de deux panneaux, lattes ou lambris 1 consécutifs par leurs bords adjacents suivant une direction oblique, cesdits éléments 2"-3" et 2'''-3''' étant sous forme de surfaces de contact 2"-3" et 2'''-3''' prévues sur les parties mâle 2 et femelle 3, ces surfaces de contact formant des rampes obliques d'insertion de la partie mâle 2 dans la partie femelle 3 du dispositif d'assemblage et étant avantageusement reliées entre elles par un par un moyen de guidage arrondi concave 5.

Les surfaces de contact 2"-3" et 2"'-3"'constituant les éléments permettant un assemblage par choc ou pression sont disposées de manière discontinue et décalées entre elles.

Comme le montrent les figures 3 et 4 des dessins annexés, pour le montage d'un nouveau panneau latte ou lambris 1, il suffit de présenter ce dernier à l'horizontale légèrement au-dessus des panneaux lattes ou lambris 1 déjà posés et en positionnant ses bords longitudinal et transversal correspondant à ceux desdits panneaux lattes ou lambris 1 posés sur les bords correspondants de ces derniers, avec un léger décalage transversal et longitudinal dû au positionnement des parties mâle 2 et femelle3. Dans cette position, représentée à la figure 3 des dessins annexés, la partie mâle 2, par un élément 2' en saillie sur son arête supérieure, est en butée contre le début de la face interne correspondante de la partie femelle 3 et les éléments 2"de la partie mâle 2 et 3''' de la partie femelle 3 sont simultanément en contact avec le moyen de guidage arrondi concave 5 correspondant.

Ainsi, deux panneaux, lattes ou lambris 1 adjacents présentent des surfaces supérieures et inférieures parallèles au début de l'assemblage et ce parallélisme est maintenu pendant l'assemblage final. Ce dernier est effectué par application d'une force ou d'un choc suivant une direction oblique correspondant à celle des axes verticaux des parties mâle 2 et femelle 3, l'application de la force d'assemblage ou du choc sur le panneau, latte ou lambris 1 à assembler est avantageusement faite avec interposition, sur le côté opposé à celui d'assemblage, d'une cale 4. Au cours de l'assemblage par pression ou par un choc frappé brusque, l'élément 2' glisse sur la paroi interne correspondante de la partie femelle 3, tandis que l'élément 2" de la partie mâle glisse sur l'élément 3"' de la partie. Ensuite, l'élément 2" de la partie mâle s'engage sur l'élément 3", femelle, après passage sur le guidage 5, pendant que l'élément opposé 2' s'engage dans le logement formant l'élément 3', pour se bloquer dans ce dernier, la coopération des éléments 2"-3" et 2'''-3''' verrouillant la partie mâle 2 en position dans la partie femelle 3 et assurant un maintien et un blocage parfait en position assemblée des panneaux, lattes ou lambris 1. Simultanément, un blocage en directions horizontale et verticale est assuré. Cet assemblage à force, frappé ou par application d'une pression, est réalisé avec un guidage à contact glissant sans déformation de la partie mâle 2 ou de la partie femelle 3, la partie mâle 2 pénétrant dans la partie femelle 3 par glissement.

La constitution des parties mâle 2 et femelle 3 et la disposition des éléments 2"-3" et 2"'-3"' et 5 permettant un assemblage par choc ou pression favorisent donc un engagement progressif et directionnel de la partie mâle 2 dans la partie femelle 3, ce dans un mouvement oblique, qui a pour effet de réaliser simultanément un rapprochement des bords des panneaux, lattes ou lambris 1 en direction de leur plan de joint vertical et leur application sur le support horizontal. En outre, la disposition même des parties mâle 2 et femelle 3 permet un assemblage simultané de panneaux, lattes ou lambris 1 avec les bords longitudinaux et transversaux de panneaux adjacents. De plus, un tel montage préserve les bords supérieurs décoratifs contre tout endommagement.

Conformément à une autre caractéristique de l'invention, les parties mâle 2 et femelle 3 présentent une orientation inclinée par rapport à la surface supérieure des panneaux, lattes ou lambris 1.

De préférence, les parties mâle 2 et femelle 3 s'étendent suivant une direction sensiblement perpendiculaire à un plan oblique joignant le plan de joint vertical entre deux côtés adjacents des panneaux, lattes ou lambris 1.

Conformément à une autre caractéristique de l'invention, non représentée aux dessins annexés, la surface de la partie mâle 2 reliant les parois latérales de la partie mâle 2, ainsi que la surface correspondante de la partie femelle 3 peuvent avantageusement présenter une portion plane parallèle aux surfaces supérieure et inférieure des panneaux, lattes ou lambris 1. Il s'ensuit une bonne répartition de la charge au niveau du plan de joint pratiquement sans composante de force agissant sur les parties mâle 2 et femelle 3.

Selon une autre caractéristique de l'invention, et comme le montrent les figures 1 à 4 des dessins annexés, l'arête supérieure de la partie femelle 3 est avantageusement coupée ou arrondie, de sorte qu'elle s'étend dans un plan vertical PV parallèle à celui P'V' passant par l'arête de jonction de la base de la paroi latérale correspondante de la partie mâle 2 (figures 2 et 4).

Enfin, conformément à une autre caractéristique de l'invention, non représentée aux dessins annexés, il est également possible de combiner l'évidement ou concavité formant un élément 6 prévu dans la paroi latérale supérieure de la partie femelle 3 avec les éléments 2"-3" et 2'''-3''' sous forme de surfaces de contact 2"-3" et 2'''-3''' et le guidage arrondi concave 5 prévus sur les parties mâle 2 et femelle 3. Dans un tel cas, la facilité d'assemblage est encore améliorée.

Selon une autre caractéristique de l'invention, les parties mâle 2 et femelle 3 sont décalées hors du plan de joint vertical de jonction entre les surfaces supérieure des panneaux, lattes ou lambris 1. Ainsi, les efforts de cisaillement vertical sont également déportés hors de ce plan et sont répartis sur les surfaces avoisinantes des parties mâle et femelle.

Il est également possible, selon une autre caractéristique de l'invention, de disposer l'extrémité de la partie mâle 2 au droit du plan de joint vertical de jonction entre les surfaces supérieure des panneaux, lattes ou lambris 1.

Compte tenu de la longueur des panneaux, lattes ou lambris 1 par rapport à leur largeur, la force d'application exercée obliquement sur le bord longitudinal est suffisante pour permettre un assemblage par encliquetage des bords transversaux simultanément à celui des bords longitudinaux. En fait, l'assemblage d'un nouveau panneau sur des panneaux déjà posés s'effectue par un déplacement oblique, en direction de deux bords perpendiculaires desdits panneaux déjà posés.

Dans la position d'assemblage obtenue conformément à la présente invention, il apparaît clairement que la coopération des différents éléments équipant les bords adjacents de panneaux, lattes ou lambris 1 à assembler permettent de réaliser, d'une part, un positionnement parfait d'un panneau, latte ou lambris avec le panneau voisin et, d'autre part, un serrage et un verrouillage en position de tels panneaux, lattes ou lambris entre eux.

En outre, le positionnement du moyen d'assemblage formant la partie mâle 2, en dehors du plan de joint vertical, permet, lors de toute application de force au niveau d'un joint, une transmission de l'essentiel de la force appliquée directement sur les faces correspondantes, alors que le dispositif d'assemblage n'est pratiquement pas chargé directement et, en particulier, n'est pratiquement soumis qu'à un très faible effort de cisaillement.

Grâce à l'invention, il est possible de réaliser des panneaux, lattes ou lambris, dont l'assemblage des bords permet un auto-serrage et un auto-jointoiement desdits bords, ainsi qu'un auto-blocage desdits panneaux, lattes ou lambris en position montée.

En outre, l'invention permet une reprise et une répartition optimale des charges, telles que les forces résultantes s'appliquent principalement sur les bords des panneaux, lattes ou lambris et que le moyen d'assemblage proprement dit n'est pratiquement soumis à aucun effort susceptible de conduire à sa destruction par fatigue. De plus, l'assemblage de panneaux, lattes ou lambris 1 peut être effectué dans un mouvement oblique d'inclinaison correspondante à celle des parties mâle 2 et femelle 3 et par application d'une simple pression ou d'un choc dans cette direction.

Les panneaux, lattes ou lambris ainsi réalisés peuvent être usinés de manière particulièrement simple avec un outillage courant et avec une nécessité de réglage intermédiaire de l'outillage relativement réduite.

Il en résulte que les panneaux, lattes ou lambris ainsi réalisés sont d'un prix de revient moindre que ceux connus actuellement, tout en offrant une résistance accrue au niveau des joints.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention, qui est déterminé par la teneur des revendicatons.

## Revendications

1. Dispositif d'assemblage des bords de panneaux, lattes ou lambris (1), constitué par au moins une partie mâle (2) équipant un bord longitudinal et/ou un bord transversal desdits panneaux, lattes ou lambris (1) et par au moins une partie femelle (3) de forme correspondante équipant les deux autres bords longitudinal et transversal desdits panneaux, lattes ou lambris (1), **caractérisé en ce que** les parties mâle (2) et femelle (3) sont pourvues d'au moins un élément (6 et/ou 2"-3" et/ou 2"'-3"'et 5) permettant un assemblage par choc ou pression de deux panneaux, lattes ou lambris (1) consécutifs par leurs bords adjacents suivant une direction oblique, lesdits panneaux, lattes ou lambris (1) étant initialement décalés en hauteur et parallèles entre eux et leur parties mâle (2) et femelle (3) étant alors partiellement engagées mutuellement.

2. Dispositif, suivant la revendication 1, **caractérisé en ce que** la partie femelle (3) est pourvue, dans sa paroi latérale supérieure, d'un évidement ou concavité formant un élément (6) permettant un assemblage sans déformation avec la partie mâle (2)

3. Dispositif, suivant la revendication 1, **caractérisé en ce que** les parties mâle (2) et femelle (3) sont pourvues d'éléments (2"-3", 2'''-3''' et 5) permettant un assemblage par choc ou pression de deux panneaux, lattes ou lambris (1) consécutifs par leurs bords adjacents suivant une direction oblique, cesdits éléments (2"-3" et 2'''-3''' et 5) étant sous forme de surfaces de contact (2"-3" et/ou 2"'-3"') prévues sur les parties mâle(2) et femelle (3), ces surfaces de contact formant des rampes obliques d'insertion de la partie mâle (2) dans la partie femelle (3) du dispositif d'assemblage et étant avantageusement reliées entre elles par un par un moyen de guidage arrondi concave (5).

4. Dispositif, suivant la revendication 3, **caractérisé en ce que** les surfaces de contact (2"-3" et 2"'-3"')constituant les éléments permettant un assemblage par choc ou pression sont disposées de manière discontinue et décalées entre elles.

5. Dispositif, suivant l'une quelconque des revendications 1 à 4, **caractérisé en ce que** les parties mâle (2) et femelle (3) présentent une orientation inclinée par rapport à la surface supérieure des panneaux, lattes ou lambris (1).

6. Dispositif, suivant l'une quelconque des revendications 1 à 5, **caractérisé en ce que** les parties mâle (2) et femelle (3) s'étendent suivant une direction sensiblement perpendiculaire à un plan oblique joignant le plan de joint vertical entre deux côtés adjacents des panneaux, lattes ou lambris (1).

7. Dispositif, suivant l'une quelconque des revendications 1 à 6, **caractérisé en ce que** la surface de la partie mâle (2) reliant les parois latérales de la partie mâle (2), ainsi que la surface correspondante de la partie femelle (3) présentent une portion plane parallèle aux surfaces supérieure et inférieure des panneaux, lattes ou lambris (1).

8. Dispositif, suivant la revendication 1, **caractérisé en ce que** l'arête supérieure de la partie femelle (3) est coupée ou arrondie, de sorte qu'elle s'étend dans un plan vertical (PV) parallèle à celui (P'V') passant par l'arête de jonction de la base de la paroi latérale correspondante de la partie mâle (2).

9. Dispositif, suivant l'une quelconque des revendications 1 à 3, **caractérisé en ce que** l'évidement ou concavité formant un élément (6) prévu dans la paroi latérale supérieure de la partie femelle (3) est combiné avec les éléments (2"-3" et 2"'-3"') sous forme de surfaces de contact (2"-3" et 2"'-3"') et le guidage arrondi concave (5) prévus sur les parties mâle (2) et femelle (3).

10. Dispositif, suivant l'une quelconque des revendications 1 à 9, **caractérisé en ce que** les parties mâle (2) et femelle (3) sont décalées hors du plan de joint vertical de jonction entre les surfaces supérieure des panneaux, lattes ou lambris (1).

11. Dispositif, suivant l'une quelconque des revendications 1 à 9, **caractérisé en ce que** l'extrémité de la partie mâle (2) s'étend au droit du plan de joint vertical de jonction entre les surfaces supérieure des panneaux, lattes ou lambris (1).

## Claims

1. Device for assembling panel edges, laths or panelling (1), constituted by at least one male part (2) provided on a longitudinal edge and/or a transverse edge of said panels, laths or panelling (1) and by at least one female part (3) of a corresponding shape provided on the two other longitudinal and transverse edges of said panels, laths or panelling (1), **characterised in that** the male part (2) and female part (3) are provided with at least one element (6 and/or 2" - 3" and/or 2" ' - 3"' and 5) allowing assembly by impact or pressure of two consecutive panels, laths or panelling elements (1) by their adjacent edges in a slanting direction, said panels, laths or panelling (1) being initially offset in height and parallel to each other and their male part (2) and female part (3) thus being partially engaged in each other.

2. Device according to claim 1, **characterised in that** the female part (3) is provided, in its upper lateral wall, with a hollowing or concavity forming an element (6) allowing assembly without deformation with the male part (2).

3. Device according to claim 1, **characterised in that** the male part (2) and female part (3) are provided with elements (2" - 3", 2''' - 3''' and 5) allowing assembly by impact or pressure of two consecutive panels, laths or panelling elements (1) by their adjacent edges in a slanting direction, said elements (2" - 3" and 2''' - 3''' and 5) being in the form of contact surfaces (2" - 3" and / or 2"' - 3"') provided on the male part (2) and female part (3), these contact surfaces forming slanting ramps for insertion of the male part (2) in the female part (3) of the assembly device and being advantageously interconnected by concave rounded guiding means.

4. Device according to claim 3, **characterised in that** the contact surfaces (2" - 3" and 2''' - 3''') constituting the elements allowing assembly by impact or pressure are arranged discontinuously and offset in relation to each other.

5. Device according to any one of the claims 1 to 4, **characterised in that** the male part (2) and female part (3) are inclined in relation to the upper surface of the panels, laths or panelling (1).

6. Device according to any one of the claims 1 to 5, **characterised in that** the male part (2) and female part (3) extend in a direction substantially perpendicular to an oblique plane joining the vertical joint plane between two adjacent sides of the panels, laths or panelling (1).

7. Device according to any one of the claims 1 to 6, **characterised in that** the surface of the male part (2) connecting the lateral walls of the male part (2) and also the corresponding surface of the female part (3) have a planar portion parallel to the upper and lower surfaces of the panels, laths or panelling (1).

8. Device according to claim 1, **characterised in that** the upper edge of the female part (3) is cut or rounded in such a way that it extends in a vertical plane (PV) parallel to that (P'V') passing through the joining edge of the base of the corresponding lateral wall of the male part (2).

9. Device according to any one of the claims 1 to 3, **characterised in that** the hollowing or concavity forming an element (6) provided in the upper lateral wall of the female part (3) is combined with the elements (2" - 3" and 2''' - 3''') in the form of contact surfaces (2" - 3" and 2''' and 3"') and the concave rounded guiding (5) provided on the male part (2) and female part (3).

10. Device according to any one of the claims 1 to 9, **characterised in that** the male part (2) and female part (3) are offset outside of the vertical joint plane providing a joint between the upper surfaces of the panels, laths or panelling (1).

11. Device according to any one of the claims 1 to 9, **characterised in that** the end of the male part (2) extends plumb with the vertical joint plane providing a joint between the upper surfaces of the panels, laths or panelling (1).

## Patentansprüche

1. Montagevorrichtung für Paneele, Bretter oder Verkleidungsteile (1), die mindestens aus einem Einfügeteil (2) zur Bestückung einer Längs- und/oder Querkante der genannten Paneele, Bretter oder Verkleidungsteile (1) und aus mindestens einem entsprechend geformten Aufnahmeteil (3) zur Bestückung der beiden anderen Längs- und Querkanten der genannten Paneele, Bretter oder Verkleidungsteile (1) besteht, **dadurch gekennzeichnet, dass** das Einfügeteil (2) und das Aufnahmeteil (3) mit mindestens einem Element (6 und/oder 2"-3" und/oder 2"'-3"' und 5) versehen sind, das es ermöglicht, zwei aufeinander folgende Paneele, Bretter oder Verkleidungsteile (1) durch Stoß oder Druck an ihren angrenzenden Kanten in schräger Ausrichtung miteinander zu verbinden, wobei die genannten Paneele, Bretter oder Verkleidungsteile (1) zunächst in der Höhe gegeneinander verschoben und parallel zueinander angeordnet sind, so dass das Einfügeteil (2) und das entsprechende Aufnahmeteil (3) teilweise ineinander greifen.

2. Vorrichtung nach Anspruch 1, **dadurch gekennzeichnet, dass** bei dem Aufnahmeteil (3) in der oberen seitlichen Wand eine Aussparung oder Vertiefung eingearbeitet ist, wodurch ein Element (6) gebildet wird, das eine deformationsfreie Verbindung mit dem Einfügeteil (2) ermöglicht.

3. Vorrichtung nach Anspruch 1, **dadurch gekennzeichnet, dass** das Einfügeteil (2) und das Aufnahmeteil (3) mit Elementen (2"-3", 2'''-3''' und 5) versehen sind, die es ermöglichen, zwei aufeinander folgende Paneele, Bretter oder Verkleidungsteile (1) durch Stoß oder Druck an ihren angrenzenden Kanten in schräger Ausrichtung miteinander zu verbinden, wobei die genannten Elemente (2"-3", 2'''-3''' und 5) als Kontaktflächen (2"-3" und/oder 2'''-3''') ausgebildet sind, die sich an dem Einfügeteil (2) und dem Aufnahmeteil (3) befinden, und wobei diese Kontaktflächen schräge Rampen zum Einsetzen des Einfügeteils (2) in das Aufnahmeteil (3) der Montagevorrichtung bilden. Dabei sind die beiden Teile durch konkave, abgerundete Führungen (5) miteinander verbunden.

4. Vorrichtung nach Anspruch 3, **dadurch gekennzeichnet, dass** die die Elemente bildenden Kontaktflächen (2"-3" und 2'''-3'''), welche eine Verbindung durch Stoß oder Druck ermöglichen, nicht durchgängig sowie gegeneinander versetzt angeordnet sind.

5. Vorrichtung nach einem beliebigen der Ansprüche 1 bis 4, **dadurch gekennzeichnet, dass** das Einfügeteil (2) und das Aufnahmeteil (3) in Bezug auf die obere Fläche der Paneele, Bretter oder Verkleidungsteile (1) geneigt ausgerichtet sind.

6. Vorrichtung nach einem beliebigen der Ansprüche 1 bis 5, **dadurch gekennzeichnet, dass** das Einfügeteil (2) und das Aufnahmeteil (3) in eine etwa rechtwinklig zu einer schrägen Ebene verlaufende Richtung zeigen, wobei sich die senkrechte Fugenebene zwischen die beiden aneinander liegenden Seiten der Paneele, Bretter oder Verkleidungsteile (1) fügt.

7. Vorrichtung nach einem beliebigen der Ansprüche 1 bis 6, **dadurch gekennzeichnet, dass** die Fläche des Einfügeteils (2), das die seitlichen Wände des Einfügeteils (2) miteinander verbindet, sowie die entsprechende Fläche des Aufnahmeteils (3) einen ebenen Abschnitt bilden, der parallel zur oberen und unteren Fläche der Paneele, Bretter oder Verkleidungsteile (1) verläuft.

8. Vorrichtung nach Anspruch 1, **dadurch gekennzeichnet, dass** die obere Kante des Aufnahmeteils (3) in der Weise zugeschnitten oder gerundet ist, dass sie in einer senkrechten Ebene (PV) verläuft, die parallel zu der senkrechten Ebene (P'V') steht, welche durch die Fügungskante des unteren Bereichs der entsprechenden seitlichen Wand des Einfügeteils (2) verläuft.

9. Vorrichtung nach einem beliebigen der Ansprüche 1 bis 3, **dadurch gekennzeichnet, dass** die Aussparung oder Vertiefung, die ein Element (6) bildet, welches in der oberen Seitenwand des Aufnahmeteils (3) eingearbeitet ist, mit den Elementen (2"-3" und 2"'-3"') in Form von Kontaktflächen (2"-3" und 2'''-3''') sowie mit der konkaven, abgerundeten Führung (5) kombiniert ist, die in dem Einfügeteil (2) und dem Aufnahmeteil (3) Teil eingearbeitet ist.

10. Vorrichtung nach einem beliebigen der Ansprüche 1 bis 9, **dadurch gekennzeichnet, dass** das Einfügeteil (2) und das Aufnahmeteil (3) außerhalb der senkrechten Verbindungsfugenebene zwischen den oberen Flächen der Paneele, Bretter oder Verkleidungsteile (1) versetzt sind.

11. Vorrichtung nach einem beliebigen der Ansprüche 1 bis 9, **dadurch gekennzeichnet, dass** das Ende des Einfügeteils (2) auf derselben Höhe liegt wie die senkrechten Verbindungsfugenebene zwischen den oberen Flächen der Paneele, Bretter oder Verkleidungsteile (1).
